# EUROPÄISCHE PATENTSCHRIFT

(11) **EP 2 353 745 B1**
(45) Veröffentlichungstag und Bekanntmachung des Hinweises auf die Patenterteilung: **20.04.2016**
(21) Anmeldenummer: 11150226.6
(22) Anmeldetag: 05.01.2011
(51) Int. Cl.: B21D 22/22, B21D 51/26, B21D 22/28

(54) **Werkzeug und Verfahren zur Herstellung von Dosenkörpern**
Tool and method for producing can bodies
Outil et procédé destinés à la fabrication de corps de boîtes

(30) Priorität: 15.01.2010 DE 102010000094
(43) Veröffentlichungstag der Anmeldung: 10.08.2011
(73) Patentinhaber: Schuler Pressen GmbH, 73033 Göppingen (DE)
(72) Erfinder: Pick, Gerhard, 73116 Wäschenbeuren (DE); Gaebges, Martin, 73095 Albershausen (DE)
(74) Vertreter: Rüger, Barthelt & Abel

(56) Entgegenhaltungen:
- DE-A1- 2 353 209
- JP-A- 2002 113 528
- US-A- 4 095 544

## Beschreibung

Die Erfindung betrifft ein Werkzeug und ein Verfahren zur Herstellung von Dosenkörpern gemäß dem Oberbegriff des Anspruchs 1 bzw. 9. Zur Herstellung von Druckbehälterdosen oder Getränkedosen oder ähnlichen Metallhohlkörpern wird üblicherweise von einem flächenhaften Blechrohling ausgegangen, der in mehreren Stufen zu dem gewünschten Dosenkörper umgeformt wird. Dieser Umformvorgang umfasst mehrere Umiormstufen, die üblicherweise hintereinander ausgeführt werden. Nur so lassen sich die gewünschten hohen Umformgrade erzielen.

Beispielsweise ist aus der WO 2008/067522 A1 eine Fertigungsstrecke zur Herstellung von Getränkedosen aus rundscheibenförmigen Blechrohlingen bekannt. Diese werden in entsprechenden Umformautomaten zunächst in eine Napfform überfährt. Diese napfförmigen Zwischenformlinge werden dann in weitere Umformmaschinen geleitet, die in einem sogenannten Abstreck-Ziehvorgang aus den napfförmigen Zwischenformlingen die gewünschten Dosenkörper herstellen.

Für diese Art der Fertigung sind aufwendige Spezialautoamten erforderlich.

Außerdem sind Spezialautomaten bekannt, die als Cupper bezeichnet werden und Cup, also napfförmige Zwischenrohlinge ausgehend von einem Blechband erzeugen. Beim Ausstanzen der von kreisförmigen Abschnitten zur Erzeugung von Cups entsteht Schrott, der entsorgt werden muss. Dies stellt für den Betreiber ein Zusatzproblem dar.

Die WO 2009/052608 A1 schlägt vor, die Umformung einer ebenen Platine zu dem Dosenkörper in zwei Stufen in einem einzigen Werkzeug durchzuführen. Dieses umfasst zwei gegenläufig arbeitende Ziehstempel, die koaxial zueinander angeordnet sind. Das Ergebnis ist ein Stülp-Zieh-Vorgang, der hohe Anforderungen an die Umformbarkeit des verwendeten Materials stellt.

Aus US 4 059 544 A sowie DE 23 53 209 A1 ist eine Vorrichtung mit zwei koaxial angeordneten Stempeln zum Umformen eines Dosenkörpers aus einer Platine bekannt. Zunächst wird aus einer Platine mit dem hohlzylindrischen äußeren Stempel ein Napf geformt. Anschließend wird in einem zweiten Schritt der Napf durch einen inneren Stempel umgeformt, der in den Napf eingreift und daraus den Dosenkörper mit Dosenboden formt.

JP 2002-113528 A zeigt eine Vorrichtung zum Umformen eines hohlzylindrischen Körpers mit einem Boden, die zwei koaxial angeordnete Stempel aufweist.

Es ist Aufgabe der Erfindung, eine Vorrichtung und ein Verfahren zum effizienten und verlässlichen Herstellen von Dosenkörpern zu schaffen.

Diese Aufgabe wird mit dem Werkzeug nach Anspruch 1 und dem Verfahren nach Anspruch 9 gelöst.

Das erfindungsgemäße Werkzeug vereinigt die Umformung einer ebenen Platine zu einem Napf und die Umformung des Napfs zu einem Dosenkörper in einem zweistufigen Arbeitsgang in einem Werkzeug. Damit entfällt einerseits das Erfordernis, für die Napfherstellung und für den sich an die Napfherstellung anschließenden Abstreck-Zieh-Vorgang gesonderte Spezialautomaten vorhalten zu müssen. Weil bei dem erfindungsgemäßen Werkzeug und bei dem erfindungsgemäßen Verfahren auf einen Stülpziehvorgang verzichtet wird, wird zudem ein einfacher und verlässlicher Fertigungsprozess erhalten.

Besonders vorteilhaft lässt sich die Erfindung bei der Herstellung von Dosenkörpern aus Materialien umsetzen, die zur Kaltverfestigung neigen. Die Napfherstellung und der sich anschließende Abstreck-Zieh-Vorgang zur Herstellung des Dosenkörpers folgen zeitlich so dicht aufeinander, dass die umformungsbedingte Erwärmung des Napfs für den nachstreckenden Abstreck-Zieh-Vorgang zumindest größtenteils erhalten bleibt. Kaltverfestigungserscheinungen, wie sie beim Transport auf den Weg von einem Napfautomaten zum Abstreckautomaten erfolgen könnten, werden somit ausgeschlossen oder minimiert. Dies trägt zur Schaffung eines robusten und verlässlichen Fertigungsverfahrens bei.

Das erfindungsgemäße Konzept gestattet außerdem eine klare Trennung zwischen bewegten und unbewegten Werkzeugteilen. Die bewegten Ziehstempel sind beide einem bewegten Werkzeugteil, beispielsweise einem Oberwerkzeug zugeordnet. Die entsprechenden Gegenformen und Gegenanlagenflächen sind im ruhenden Werkzeugteil, beispielsweise einem Unterwerkzeug zugeordnet. Auf diese Weise kann unter Einbeziehung eines geeigneten Pressenkonzepts die jeweilige Positions- und/oder Kraftsteuerung jedes Ziehstempels optimal eingestellt werden. Die Weg- bzw. Kraftsteuerung der Ziehstempel kann bedarfsweise von Komponenten der Presse vorgenommen werden, was die Werkzeugkosten senkt. Bedarfsweise kann nämlich auf aufwendige womöglich steuerbare Federn, Hydraulikvorrichtungen, Pneumatikvorrichtungen, Stellantriebe und dergleichen im Werkzeug verzichtet werden. Diese Komponenten können bei dem erfindungsgemäßen Konzept der Presse zugeordnet und somit pressenseitig realisiert werden. Selbst wenn ein umfangreicherer Werkzeugpark für verschiedenste Dosen vorgehalten wird, stellt dies keinen besonderen Aufwand dar.

Weitere Einzelheiten von Ausführungsformen der Erfindung sind Gegenstand der Zeichnung, der zugehörigen Beschreibung oder von Ansprüchen. Es zeigen:
Figur 1 eine Maschine zur Dosenkörperherstellung mit einem erfindungsgemäßen Werkzeug in aufs äußerste schematisierter Darstellung.
Figur 2 das Werkzeug nach Figur 1 in sehr schematisierter Vertikalschnittdarstellung, nach Einlegen einer Platine,
Figur 3 das Werkzeug nach Figur 2, beim Tief-Zieh-Vorgang zur Herstellung des Napfs,
Figur 4 das Werkzeug nach Figur 3, mit fertig gestelltem Napf,
Figur 5 das Werkzeug nach Figur 2 bis 4, beim Abstreck-Gleitziehen.

In Figur 1 ist eine Umformmaschine 1 veranschaulicht von der ein Werkzeug 2 zur Herstellung von Dosenkörpern aufgenommen ist. Das Werkzeug weist einen in der Umformmaschine 1 ortsfest angeordneten unteren Werkzeugteil 3 und einen auf diesem zu und von diesem weg linear beweglich gelagerten oberen Werkzeugteil 4 auf. Die Werkzeugteile 3, 4 können wie dargestellt vertikal übereinander, bedarfsweise jedoch auch in anderer räumlicher Orientierung, beispielsweise nebeneinander oder hintereinander angeordnet sein. Im Ausführungsbeispiel ist die Bewegungsrichtung des oberen Werkzeugteils 4 vertikal. Die Bewegungsrichtung kann jedoch auch jede andere geeignete Raumorientierung haben.

Dem oberen Werkzeugteil 4 ist eine Antriebseinrichtung 5 zugeordnet, die die einzelnen Komponenten des oberen Werkzeugteils 4 in geeigneter Weise bewegt oder mit Kraft beaufschlagt.

Figur 4 veranschaulicht das Werkzeug 2 etwas detaillierter. Wie ersichtlich, umfasst der obere Werkzeugteil 4 mehrere zu einer Mittelachse 6 konzentrisch angeordnete Teile, nämlich einen ersten Ziehstempel 7, einen zweiten Ziehstempel 8 und einen Niederhalterring 9. Der erste Ziehstempel 7 ist rohrförmig ausgebildet. An seiner unteren Stirnfläche kann er bedarfsweise mit einem Druckring 10 versehen sein, der besonders verschleißfest und in seinen Gleiteigenschaften auf das zu verarbeitende Material abgestimmt ist.

Der erste Ziehstempel 7 ist mit jenem Teil der Antriebseinrichtung 5 verbunden, der geeignet ist, den Ziehstempel 7 positionskontrolliert in Richtung der Mittelachse 6 zu bewegen. Weiter ist die Antriebseinrichtung 5 so ausgebildet, dass sie die Betätigung des Ziehstempels 7 von einer positionsgeregelten Arbeitsweise auf eine kraftgeregelten Arbeitsweise umschalten kann.

Dem ersten Ziehstempel 7 ist der Niederhalterring 9 zugeordnet, der über entsprechende Vorspannmittel, beispielsweise eine Federanordnung 11 und Druckstifte 12, 13, 14, 15 (siehe Figur 1) mit dem ersten Ziehstempel 7 verbunden ist, um eine definierte, in Figur 2 durch Pfeile 16 angedeutete Kraft zu erzeugen.

Der ebenfalls zu dem Oberwerkzeug 4 gehörige zweite Ziehstempel 8 ist in einem Innenkanal des ersten Ziehstempels 7 längs der Mittelachse 6 beweglich angeordnet. Seine untere Stirnfläche 17 entspricht vorzugsweise der gewünschten Innenform des zu erzeugenden Dosenkörpers.

Zu dem Unterwerkzeug 3 gehören mehrere Teile, die in Figur 2 der Einfachheit wegen als ein einziges Teil dargestellt sind. Das Unterwerkzeug 3 weist an der dem Oberwerkzeug 4 zugewandten Seite eine vorzugsweise ebene Fläche 17 zur Auflage einer vorzugsweise als runde Scheibe ausgebildeten Platine 18 auf. Die Fläche 17 bildet die Gegenanlagefläche für den Niederhalter 9.

Konzentrisch zu der Mittelachse 6 ist in dem Unterwerkzeug 3 ein gestufter Durchgangskanal 19 ausgebildet. Ausgehend von der Fläche 17 weist der Kanal 19 zunächst einen Durchmesser auf, der größer ist als der Außendurchmesser des ersten Ziehstempels 7. An einer Stufe 20 geht der Durchgangskanal 19 auf einen Durchmesser über, der geringer ist, als der Außendurchmesser des ersten Ziehstempels 7, aber größer als der Außendurchmesser des zweiten Ziehstempels 8. Fährt der Ziehstempel 7 in den Durchgangskanal 19 ein, definiert er mit der Kanalwand einen Ringspalt, dessen Weite aus der nachfolgenden Funktionsbeschreibung hervorgeht. Fährt der zweite Ziehstempel 8 in den engeren, unteren Teil des Durchgangskanals 9 ein, definiert er mit der Kanalwand wiederum einen Ringspalt dessen Weite sich ebenfalls aus der nachfolgenden Funktionsbeschreibung ergibt. Gleiches gilt für den abstand zwischen der Stufe 20 und der Fläche 17.

Mit dem insoweit beschriebenen Werkzeug 2 werden Dosenkörper wie folgt hergestellt:
Zur Herstellung eines Dosenkörpers wird zunächst die Platine 18, wie in Figur 2 gezeigt, zu der Mittelachse 6 zentriert auf die Fläche 17 aufgelegt und das Werkzeug 2 geschlossen, Dabei wird das Oberwerkzeug 4 zu dem Unterwerkzeug 3 hin bewegt. Der Niederhalterring 9 setzt auf der Platine 18 auf und drückt diese mit kontrollierter Kraft gegen die Gegenanlagefläche 21. Die Gegenanlage 21 ist dabei derjenige Teil der Fläche 17, der den Durchgangskanal 19 unmittelbar umgibt.

Bei weiterer Abwärtsbewegung des ersten Ziehstempels 7 setzt dieser mit seinem Druckring 10 auf der Platine 18 auf und zieht diese in einem Tiefziehvorgang in den Durchgangskanal 19 hinein. Dieser Vorgang des Ziehens des Napfes ist in Figur 3 veranschaulicht. Beim Ziehen des Napfes durch den ersten Ziehstempel 7 gleitet der Rand 22 der Platine 18 unter dem Niederhalterring 9 kontrolliert radial nach innen. Durch den Tiefziehvorgang bildet sich ein Napf mit zylindrischer Wand 23 und ebenem Boden 24.

Figur 4 veranschaulicht das Werkzeug 3 nach Beendigung des Napf-Zieh-Vorgangs. Der Niederhalterring 9 ist nun funktionslos. Der erste Ziehstempel 7 hat den entstandenen Napf so weit in den Durchgangskanal 19 hinein bewegt, dass der Boden 24 an der Stufe 20 ankommt. Der Druckring 10 drückt von innen her an den Boden 24 und diesen somit gegen die Stufe 20. In diesem Zustand wechselt der erste Ziehstempel 7 von seiner Ziehfunktion auf Niederhalterfunktion um. Dazu ist der entsprechende Antrieb des Ziehstempels 7 so ausgebildet, dass er verschiedene Betriebsmodi einnehmen kann. Der erste Ziehstempel 7 wird bei dem Ziehvorgang wegkontrolliert (z.B. positionsgeregelt) bewegt. Dies kann durch ein geeignetes, von einem Antrieb abhängiges Getriebe oder auch durch positionskontrollierte Antriebe erfolgen. Stößt der Boden 24 an der Stufe 20 an, schaltet der Antrieb des Ziehstempels 7 auf kraftkontrollierten (z.B. kraftgeregelten) Betrieb um. Dies kann bei einem mechanischen Antrieb erreicht werden, indem in dem Kraftübertragungsweg geeignete Federmittel, bedarfsweise in ihrer Kraft steuerbare oder schaltbare Federmittel vorgesehen werden. Alternativ kann eine Krafterfassung und Kraftregelung erfolgen, wenn geeignete Antriebe vorgesehen werden.

In positionsgeregeltem Betrieb wird der betreffende Stößel durch einen Antrieb (z.B. Servoantrieb) gemäß einer vorgegebenen Weg-Zeit-Kurve bewegt. In kraftgeregeltem Betrieb wird der Stößel mit einer Kraft beaufschlagt, die mit einer vorgegebenen Kraft oder einem vorgegebenen Kraftverlauf in Übereinstimmung gebracht wird.

Spätestens wenn der erste Ziehstempel 7 und der Boden 24 an der Stufe 20 angekommen sind, bewegt sich der zweite Ziehstempel 8 in gleicher Richtung wie zuvor der nun ruhende Ziehstempel 7 vorwärts (d.h. hier abwärts). Die Bewegung des zweiten Ziehstempels 8 kann auch früher begonnen haben, wobei jedoch der zweite Ziehstempel 8 während des Ziehvorgangs des Napfs nicht in Berührung mit dem Boden 24 kommt. Nun aber setzt der zweite Ziehstempel 8 auf dem Boden 24 auf und beginnt den Abstreck-Gleit-Ziehvorgang, der in Figur 5 dargestellt ist. Hierbei wirkt der kraftbeaufschlagte erste Ziehstempel als Niederhalter, der das Material des Bechers kontrolliert in den Ringspalt zwischen dem zweiten Ziehstempel 8 und dem engeren Teil des Durchgangskanals 19 gleiten lässt. In diesem zweiten Ziehvorgang wird der gewünschte Dosenkörper erzeugt. Die Wandstärke des Dosenkörpers wird dabei reduziert und auf ein gewünschtes Maß eingestellt- Die Richtung des Arbeitshubs des ersten Ziehstempels 7 stimmt mit der Richtung des Arbeitshubs des zweiten Ziehstempels 8 überein. Die Ziehstempel 7 und 8 werden somit gleichläufig bewegt. Der erste und der zweite Ziehvorgang erfolgen somit ebenfalls in gleicher Richtung, also in ein- und demselben Werkzeug zeitlich nacheinander und gleichgerichtet.

Beim Weiterziehen und Abstrecken wird der Dosenkörper durch Ziehringe 25, 26 geführt, die in einem axialen Abstand zueinander übereinander in der Wandung des Durchgangs 19 angeordnet sind. Der zwischen den Ziehringen 25 bzw. 26 und dem Ziehstempel 8 gebildete Ringspalt legt die Wandstärke des auszubildenden Dosenkörpers fest. Die Ziehringe 25, 26 kalibrieren den Außendurchmesser des Dosenkörpers. Der Vorgang wird als Abstrecken bezeichnet.

Die Dosenkörperherstellung erfolgt zweischrittig. In dem ersten Ziehschritt ist der erste Ziehstempel 7 aktiv, während der zweite Ziehstempel 8 inaktiv ist, also nicht auf das Material des Dosenkörpers einwirkt. In einem zweiten Ziehschritt wirkt der erste Ziehstempel 7 als Niederhalter, während der zweite Ziehstempel 8 aktiv ist und das Weiterziehen und Abstrecken bewirkt.

Wie ersichtlicht, wird bei dem zweistufigen Ziehvorgang das Material der Platine 18 im Zickzack geführt. Aus der Horizontalausrichtung, die von der Fläche 17 vorgegeben wird, gelangt es zunächst in die Vertikalrichtung parallel zur Mittelachse 6 um die Zylinderwand zu bilden. Von dieser fließt das Material quasi z-förmig, d.h. in einer Rechts-Links-Biegung über die Stufe 20, um die Dosenwand zu bilden. Umstülpvorgänge, bei denen das Wandmaterial bei kleiner werdendem Durchmesser zweimal in gleicher Richtung gebogen würde, werden vermieden.

Zur Herstellung von Dosenkörper, wie sie zur Herstellung von Aerosoldosen oder Getränkedosen gewünscht werden, wird ein spezielles Werkzeug 2 geschaffen, das sowohl die Napfherstellung wie auch die Umformung des Napfes zum Dosenkörper in einem Werkzeug 3 zusammenfasst. Es wird von vorzugsweise runden Platinen 18 ausgegangen, die in einer Abstreckstufe des Werkzeugs 2 in einem ersten Schritt zunächst zu Näpfen gezogen und dann in einem zweiten Ziehvorgang, dem Weiterzug- und Gleit-Zieh-Abstreckvorgang, zu Dosenkörpern abgestreckt werden. Die Ziehrichtungen sind in beiden Arbeitsstufen gleich. Es ergeben sich einfache robuste Werkzeuge und ein einfacher robuster Herstellungsprozess.

### Bezugszeichen

- 1: Umformmaschine
- 2: Werkzeug
- 3: unterer Werkzeugteil
- 4: oberer Werkzeugteil
- 5: Antriebseinrichtung
- 6: Mittelachse
- 7: erster Ziehstempel
- 8: zweiter Ziehstempel
- 9: Niederhalterring
- 10: Druckring
- 11: Federanordnung
- 12: Druckstifte 13 - 15
- 16: Pfeil
- 17: Fläche
- 18: Platine
- 19: Durchgangskanal
- 20: Stufe
- 21: Gegenanlagefläche
- 22: Rand
- 23: Wand
- 24: Boden
- 25: oberer Ziehring
- 26: unterer Ziehring

## Patentansprüche

1. Werkzeug (2) zur Herstellung von Dosenkörpern, insbesondere für Druckbehälterdosen oder Getränkedosen,
mit einem ersten Ziehstempel (7) zur Ausbildung eines Napfs aus einer Platine (18), der von einer Antriebseinrichtung (5) bewegt wird, und
mit einem zweiten, zu dem ersten Ziehstempel (7) koaxial angeordneten zweiten Ziehstempel (8) zum Weiterziehen und Abstrecken des Napfs zur Ausbildung des Dosenkörpers, wobei der erste Ziehstempel (7) und der zweite Ziehstempel (8) gleichläufig angetrieben sind,
**dadurch gekennzeichnet;**
**dass** die Antriebseinrichtung (5) des ersten Ziehstempels (7), so ausgebildet ist, dass sie einen positionsgesteuerten oder positionsgeregelten Betriebsmodus und einen kraftgesteuerten oder kraftgeregelten Betriebsmodus einnehmen kann, wobei das Umschalten vom positionsgesteuerten oder positionsgeregelten Betriebsmodus in den kraftgesteuerten oder kraftgeregelten Betriebsmodus erfolgt, wenn der erste Ziehstempel (7) von seiner Ziehfunktion in seine Niederhaltefunktion umgeschaltet wird.

2. Werkzeug nach Anspruch 1, **dadurch gekennzeichnet, dass** der zweite Ziehstempel (8) koaxial in einem zentralen Kanal des ersten Ziehstempels (7) längsverschiebbar angeordnet ist.

3. Werkzeug nach Anspruch 1, **dadurch gekennzeichnet, dass** der erste Ziehstempel (7) rohrförmig ausgebildet ist.

4. Werkzeug nach Anspruch 1, **dadurch gekennzeichnet, dass** dem ersten Ziehstempel (7) ein erster Niederhalter (9) und eine ortsfeste erste Niederhaltergegenfläche (21) zugeordnet sind.

5. Werkzeug nach Anspruch 1, **dadurch gekennzeichnet, dass** dem zweiten Ziehstempel (8) ein zweiter Niederhalter und eine ortsfeste zweite Niederhaltergegenfläche zugeordnet sind.

6. Werkzeug nach Anspruch 5, **dadurch gekennzeichnet, dass** der zweite Niederhalter durch den ersten Ziehstempel (7) gebildet ist.

7. Werkzeug nach Anspruch 4 und 5, **dadurch gekennzeichnet, dass** die zweite Niederhaltergegenfläche durch eine Ringschulter (20) gebildet ist, die in festem Abstand zu der ersten Niederhalterfläche (21) angeordnet ist.

8. Werkzeug nach Anspruch 1, **dadurch gekennzeichnet, dass** dem zweiten Ziehstempel (8) eine positionsgeregelt betreibbare Antriebseinrichtung (5) zugeordnet ist.

9. Verfahren zur Herstellung von Dosenkörpern, insbesondere für Druckbehälterdosen oder Getränkedosen, wobei in einem Werkzeug (2) ein erster Ziehstempel (7) positionsgesteuert oder positionsgeregelt in einer gegebenen Ziehrichtung eine zugeschnittene Platine (17) in einen Durchgangskanal (19) einzieht und zunächst ein Napf mit einem Boden (24) und einer Wand (23) zieht, wobei der Napf (23, 24) mit einem zweiten, zu dem ersten Ziehstempel (7) koaxial angeordneten Ziehstempel (8) zur Ausbildung des Dosenkörpers in gleicher Ziehrichtung weitergezogen und abgestreckt wird, **dadurch gekennzeichnet, dass** die Antriebseinrichtung (5) des ersten Ziehstempels (7) von dem positionsgesteuerten oder positionsgeregelten Betrieb in einen kraftgesteuerten oder kraftgeregelten Betrieb umgeschaltet wird, wenn der Boden (24) des Napfes an einer Stufe (20) im Durchgangskanal (19) ankommt.

10. Verfahren nach Anspruch 9, **dadurch gekennzeichnet, dass** der Ziehstempel (7) des ersten Ziehschrittes für den zweiten Ziehschritt als Niederhalter genutzt wird.

## Claims

1. Tool (2) for producing can bodies, in particular for pressurised containers or drinks cans,
with a first drawing punch (7) for forming a cup out of a sheet metal blank (18), which [cup] is moved by a drive device (5),
with a second drawing punch (8) arranged coaxially to the first drawing punch (7), for further drawing and ironing the cup to form the can body, wherein the first drawing punch (7) and the second drawing punch (8) are driven synchronously,
**characterised in that**
the drive device (5) of the first drawing punch (7) is designed such that it can assume a position-controlled or position-regulated operating mode, and a power-controlled or power-regulated operating mode, wherein the switching over from the position-controlled or position-regulated operating mode into the power-controlled or power-regulated operating mode takes place when the first drawing punch (7) is switched over from its drawing function into its holding-down function.

2. Tool according to claim 1, **characterised in that** the second drawing punch (8) is arranged coaxially in a central channel of the first drawing punch (7) such that it can be moved longitudinally.

3. Tool according to claim 1, **characterised in that** the first drawing punch (7) is designed to be tubular.

4. Tool according to claim 1, **characterised in that** a first blank holder (9) and a stationary first blank holder counterpart-surface (21) are assigned to the first drawing punch (7).

5. Tool according to claim 1, **characterised in that** a second blank holder and a stationary second blank holder counterpart-surface are assigned to the second drawing punch (8).

6. Tool according to claim 5, **characterised in that** the second blank holder is formed by the first drawing punch (7).

7. Tool according to claim 4 and 5, **characterised in that** the second blank holder counterpart-surface is formed by an annular shoulder (20) which is arranged at a fixed distance from the first blank holder surface (21).

8. Tool according to claim 1, **characterised in that** a drive device (5) that can be operated in a position-regulated manner is assigned to the second drawing punch (8).

9. Method for producing can bodies, in particular for pressurised containers or drinks cans, wherein in a tool (2), a first drawing punch (7) draws a sheet metal blank (17) that has been cut to size into a through-passage (19) in a given drawing direction, in a position-controlled or position-regulated manner, and initially draws a cup with a base (24) and a wall (23),
wherein the cup (23, 24) is drawn further in the same drawing direction and ironed with a second drawing punch (8) that is arranged coaxially to the first drawing punch (7), to form the can body,
**characterised in that**
the drive device (5) of the first drawing punch (7) is switched over from position-controlled or position-regulated operation to power-controlled or power-regulated operation when the base (24) of the cup arrives at a stage (20) in the through-passage (19).

10. Method according to claim 9, **characterised in that** the drawing punch (7) of the first drawing step is used as a blank holder for the second drawing step.

## Revendications

1. Outillage (2) destiné à la fabrication de corps de boîtes métalliques, notamment pour des boîtes de récipients sous pression ou des canettes à boissons,
comprenant un premier poinçon d'emboutissage (7), destiné à former un godet à partir d'un flan (18), qui est déplacé par un dispositif d'entraînement (5), et
comprenant un deuxième poinçon d'emboutissage (8) qui est disposé coaxialement avec le premier poinçon d'emboutissage (7) et est destiné à poursuivre l'emboutissage et à réaliser l'étirage du godet en vue de former le corps de boîte métallique, le premier poinçon d'emboutissage (7) et le deuxième poinçon d'emboutissage (8) étant entraînés dans le même sens,
**caractérisé en ce que**
le dispositif d'entraînement (5) du premier poinçon d'emboutissage (7) est conçu de manière à ce qu'il puisse adopter un mode de fonctionnement à position commandée ou à position régulée et un mode de fonctionnement à puissance commandée ou à puissance régulée, la commutation du mode de fonctionnement à position commandée ou à position régulée au mode de fonctionnement à puissance commandée ou à puissance régulée étant effectuée lorsque le premier poinçon d'emboutissage (7) est commuté de sa fonction d'emboutissage à sa fonction de serre-flan.

2. Outillage selon la revendication 1, **caractérisé en ce que** le deuxième poinçon d'emboutissage (8) est disposé coaxialement dans un conduit central du premier poinçon d'emboutissage (7), avec possibilité de déplacement en longueur.

3. Outillage selon la revendication 1, **caractérisé en ce que** le premier poinçon d'emboutissage (7) est réalisé sous une forme tubulaire.

4. Outillage selon la revendication 1, **caractérisé en ce qu'**il est associé au premier poinçon d'emboutissage (7), un premier serre-flan (9) et une première surface antagoniste de serre-flan (21) fixe.

5. Outillage selon la revendication 1, **caractérisé en ce qu'**il est associé au deuxième poinçon d'emboutissage (8), un deuxième serre-flan et une deuxième surface antagoniste de serre-flan fixe.

6. Outillage selon la revendication 5, **caractérisé en ce que** le deuxième serre-flan est formé par le premier poinçon d'emboutissage (7).

7. Outillage selon la revendication 4 et 5, **caractérisé en ce que** la deuxième surface antagoniste de serre-flan est formée par un épaulement annulaire (20) qui est disposé à une distance fixe par rapport à la première surface de serre-flan (21).

8. Outillage selon la revendication 1, **caractérisé en ce qu'**il est associé au deuxième poinçon d'emboutissage (8), un dispositif d'entraînement (5) pouvant être actionné avec régulation de position.

9. Procédé destiné à la fabrication de corps de boîtes métalliques, notamment pour des boîtes de récipients sous pression ou des canettes à boissons, selon lequel, dans un outillage (2), un premier poinçon d'emboutissage (7), commandé ou régulé en position, enfonce un serre-flan (17) découpé, dans un conduit de passage (19), dans un sens d'emboutissage défini, et emboutit d'abord un godet avec un fond (24) et une paroi (23), le godet (23, 24) étant ensuite soumis à un emboutissage supplémentaire, dans le même sens d'emboutissage, et à un étirage, avec un deuxième poinçon d'emboutissage (8) disposé coaxialement avec le premier poinçon d'emboutissage (7), en vue de former le corps de boîte métallique,
**caractérisé en ce que**
le dispositif d'entraînement (5) du premier poinçon d'emboutissage (7) est commuté du fonctionnement à position commandée ou à position régulée à un fonctionnement à puissance commandée ou à puissance régulée, lorsque le fond (24) du godet arrive à un gradin (20) dans le conduit de passage (19).

10. Procédé selon la revendication 9, **caractérisé en ce que** le poinçon d'emboutissage (7) de la première étape d'emboutissage est utilisé comme serre-flan pour la deuxième étape d'emboutissage.
